# EUROPÄISCHE PATENTSCHRIFT

(11) **EP 0 262 250 B1**
(45) Veröffentlichungstag und Bekanntmachung des Hinweises auf die Patenterteilung: **14.03.1990**
(21) Anmeldenummer: 86113585.3
(22) Anmeldetag: 02.10.1986
(51) Int. Cl.: F01L 1/26, F01L 1/04, F02F 1/42

(54) **Viertakt-Brennkraftmaschine**
Four-stroke internal-combustion engine
Moteur à combustion interne à quatre temps

(43) Veröffentlichungstag der Anmeldung: 06.04.1988
(73) Patentinhaber: AUDI AG, 85045 Ingolstadt (DE)
(72) Erfinder: Ruf, Max, D-7107 Obereisesheim (DE); Korostenski, Erwin, D-7101 Oedheim (DE)
(74) Vertreter: Speidel, Eberhardt

(56) Entgegenhaltungen:
- EP-A- 0 063 385
- DE-A- 3 524 622
- US-A- 4 612 885
- PATENT ABSTRACTS OF JAPAN, Band 10, Nr. 207 (M-500)[2263], 19. Juli 1986; & JP-A-61 49 113 (YAMAHA MOTOR CO. LTD) 11-03-1986

## Beschreibung

Die Erfindung bezieht sich auf eine Viertakt-Brennkraftmaschine gemäß dem Oberbegriff des Anspruchs 1.

Bei den bekannten Brennkraftmaschinen, bei denen die Betätigung der Gaswechselventile durch die Nocken der Nockenwelle nicht über Kipphebel erfolgt, sondern die Nocken direkt auf an den Ventilen angebrachte Tassenstößel wirken, verlaufen die Längsmittelachsen der Ventile und der hierzu konzentrischen Tassenstößel durch die Drehachse der Nockenwelle.

Bei Brennkraftmaschinen mit mehr als zwei Ventilen pro Zylinder, insbesondere mit drei Einlaßventilen und/oder drei Auslaßventilen pro Zylinder (siehe z.B. EP-A 0 063 385), ergeben sich jedoch erhebliche Platzprobleme hinsichtlich der Unterbringung der Tassenstößel, da die Wandstärke zwischen den die Tassenstößel aufnehmenden Bohrungen im Zylinderkopf aus Festigkeitsgründen ein bestimmtes Maß nicht unterschreiten darf. Eine Verringerung des Durchmessers des Tassenstößels ist wegen der erforderlichen Auflagefläche für den Nocken meist nicht möglich.

Der Erfindung liegt die Aufgabe zugrunde, eine Viertakt-Brennkraftmaschine der im Oberbegriff des Anspruchs 1 angegebenen Art zu schaffen, bei der eine problemlose Unterbringung der Tassenstößel ohne Schwächung des Zylinderkopfes möglich ist.

Diese Aufgabe wird erfindungsgemäß ducth die im Kennzeichen des Anspruchs 1 angegebenen Merkmale gelöst.

Dadurch, daß bei dem erfindungsgemäßen Vorschlag die Längsmittelachse zumindest des mittleren der drei Tassenstößel, die den Einlaß- und/oder Auslaßventilen zugeordnet sind, die Drehachse der Nockenwelle nicht schneidet, sondern in einem Abstand von dieser verläuft, ergibt sich zwischen den benachbarten Tassenstößel aufnehmenden Bohrungen im Zylinderkopf eine größere Wandstärke, so daß eine ausreichende Festigkeit für den Zylinderkopf an dieser Stelle gewährleistet ist. Dieser Effekt kann noch verstärkt werden, wenn auch die Mittelachsen der Tassenstößel der beiden äußeren der drei Einlaß- und Auslaßventile gegenüber der Drehachse der Nockenwelle seitlich versetzt sind, jedoch zur anderen Seite der Nockenwelle hin.

Die Längsmittelachsen der Tassenstößel können mit den Längsmittelachsen der zugehörigen Ventile zusammenfallen. In diesem Fall werden die Ventile entsprechend schräg gestellt, so daß ihre Längsmittelachsen die Drehachse der Nockenwelle nicht schneiden. Alternativ können die Längsmittelachsen der Tassenstößel gegenüber den Längsmittelachsen der zugehörigen Ventile seitlich versetzt werden. In beiden Fällen kann die Anordnung so getroffen werden, daß die Nocken auf die betreffenden Tassenstößel nicht in deren Mitte, sondern seitlich auftreffen, wodurch eine Drehung des Ventilstößels und des zugehörigen Ventils erreicht und der Verschleiß vermindert wird.

Ein Ausführungsbeispiel der Erfindung wird im folgenden unter Bezugnahme auf die Zeichnungen beschrieben. Es zeigt:
Fig. 1 eine Teilansicht eines Zylinderkopfes von unten mit drei Einlaßventilen und zwei Auslaßventilen pro Zylinder,
Fig. 2. einen Schnitt entlang Linie 2-2 in Fig. 1,
Fig. 3 einen Schnitt entlang Linie 3-3 in Fig. 1 in größerem Maßstab, und
Fig. 4 eine Teilansicht des Zylinderkopfes, aus der die Anordnung der Tassenstößel der drei Einlaßventile in bezug auf die Drehachse der diese Tassenstößel betätigenden Nockenwelle ersichtlich ist.

Der in den Zeichnungen dargestellte Zylinderkopf 1 weist für jeden Zylinder, d.h., für jeden Brennraum 2, drei Einlaßventile 3, 4 und 5 sowie zwei Auslaßventile 6 und 7 auf. Jedes dieser Ventile trägt an seinem vom Brennraum 2 abgewandten Ende einen Tassenstößel 8a bis 8c, der in einer Bohrung 9 im Zylinderkopfoberteil 10 verschiebbar geführt ist. Die Einlaßventile 3, 4 und 5 werden über ihre Tassenstößel 8a bis 8c von den Nocken 11, 12 und 13 einer in Fig. 4 angedeuteten Nockenwelle 14 betätigt. Zur Betätigung der Auslaßventile 6, 7 dient eine zweite Nockenwelle 15 mit Nocken 16, von denen in der Zeichnung nur einer dargestellt ist. Die Ventile werden in üblicher Weise durch Federn auf ihren Ventilsitz gedrückt. In der Mitte des Brennraumes 2 ist eine Zündkerzenbohrung 17 vorgesehen.

Um eine möglichst große Wandstärke zwischen benachbarten Bohrungen 9 im Zylinderkopf-Oberteil 10 zu erhalten, sind die Tassenstößel 8a, 8b und 8c so angeordnet, daß ihre Längsmittelachsen 18, 19 und 20 nicht, wie üblich, die Drehachse 21 der Nockenwelle 14 schneiden, sondern in einem Abstand von dieser verlaufen. Die Bohrungen 9 für die Aufnahme dieser Tassenstößel sind also, wie aus Fig. 4 ersichtlich, zueinander versetzt, und zwar durchstößt die Längsmittellinie 19 des mittleren Tassenstößels 8b die durch die Drehachse 21 der Nockenwelle 14 im rechten Winkel zu dieser Längsmittelachse 19 gelegten Ebene 22 (Fig. 2) in Fig. 2 und 4 rechts von der Nockenwellen-Drehachse 21 in einem Abstand a.

Die Längsmittelachsen 18 und 20 der beiden äußeren Tassenstößel 8a und 8c durchstoßen die genannte Ebene 20 dagegen in Fig. 3 und 4 links von der Nockenwellen-Drehachse 21 in einem Abstand b. Die Größe des seitlichen Versatzes richtet sich nach den gegebenen Platzverhältnissen. Oftmals kann es ausreichend sein, nur den Tassenstößel 8b des mittleren Einlaßventils 4 so anzuordnen, daß dessen Längsmittellinie 19 die Ebene 22 in einem Abstand von der Nockenwellen-Drehachse 21 durchstößt.

Wenn die übliche Anordnung gewählt wird, bei der die Längsmittelachse des Tassenstößels mit der Längsmittelachse des Ventils zusammenfällt, wie dies in Fig. 2 für das Ventil 4 und dessen Tassenstößel 8b dargestellt ist, so läßt sich der seitliche Versatz der Längsmittellinie 19 dadurch erreichen, daß das Ventil 4 mit entsprechender Schrägstellung eingebaut wird. Alternativ kann, wie Fig. 3 zeigt, das Ventil 3 bzw. 5 in üblicher Weise derart angeordnet sein, daß dessen Längsmittellinie 23 die Nockenwellen-Drehachse 21 schneidet, jedoch der Tassenstößel 8a bzw. 8c exzentrisch zum Ventil 3 bzw. 5 angeordnet wird, so daß dessen Längsmittelachse 18 bzw. 20 die Ebene 22 in einem Abstand b von der Nockenwellen-Drehachse 21 durchstößt.

Wie aus Fig. 3 ersichtlich ist, sind die Tassenstößel 8a und 8c der Ventile 3 und 5 so angeordnet, daß ihre Längsmittelachse 18 bzw. 20 die Ebene 22 im Abstand b in Drehrichtung D des Nockens 11 bzw. 13 durchstößt. Dadurch wird bereits im ersten Drittel der gesamten Ventilerhebung, in welchem das größte Druckgefälle herrscht, ein verhältnismäßig großer Ventilhub und damit ein großer Durchströmquerschnitt erreicht, wodurch bei Einlaßventilen die Füllung verbessert wird und bei Auslaßventilen ein schnelleres Ausschieben der Verbrennungsgase stattfindet.

In den dargestellten Ausführungsbeispielen greifen die Nocken 11, 12 und 13 zentrisch an den Tassenstößeln 8a, 8b und 8c an. Es ist jedoch auch möglich, den Angriffspunkt in Längsrichtung der Nockenwelle 14 aus dem Zentrum zu versetzen, wodurch im Betrieb eine Drehung des Tassenstößels und des zugehörigen Ventils eintritt, die zu einer Verschleißminderung beiträgt.

Im dargestellten Ausführungsbeispiel sind pro Zylinder drei Einlaßventile und zwei Auslaßventile vorgesehen. Die Erfindung ist jedoch auch anwendbar auf Brennkraftmaschinen mit drei Einlaßventilen und drei Auslaßventilen pro Zylinder, wobei dann zweckmäßigerweise auch die Tassenstößel der Auslaßventile so angeordnet werden, wie dies vorstehend in Bezug auf die Tassenstößel der Einlaßventile beschrieben wurde.

## Patentansprüche

1. Viertakt-Brennkraftmaschine, die entweder drei Einlaßventile oder drei Auslaßventile oder drei Einlaß- und drei Auslaßventile pro Zylinder aufweist, mit einer ersten Nockenwelle für die Einlaßventile und einer zweiten Nockenwelle für die Auslaßventile, deren Nocken über Tassenstößel auf die Ventile wirken, dadurch gekennzeichnet, daß zumindest die Längsmittelachse (19) des dem mittleren (4) der drei Einlaßventile und/oder der drei Auslaßventile (3, 4, 5) zugeordneten Tassenstößels (8b) die durch die Drehachse (21) der betreffenden Nockenwelle (14) im rechten Winkel zu dieser Längsmittelachse (19) gelegten Ebene (22) in einem Abstand (a) von der Drehachse (21) der Nockenwelle (14) durchdringt.

2. Viertakt-Brennkraftmaschine nach Anspruch 1, dadurch gekennzeichnet, daß die Längsmittelachsen (18, 20) der beiden Tassenstößel (8a, 8c), die den beiden äußeren (3, 5) der drei Einlaß- und/oder Auslaßventile (3, 4, 5) zugeordnet sind, die genannte Ebene (22) ebenfalls in einem Abstand (b), jedoch auf der anderen Seite der Nockenwellendrehachse (14) durchdringen.

3. Viertakt-Brennkraftmaschine nach Anspruch 1 oder 2, dadurch gekennzeichnet, daß die Längsmittelachse(n) (18, 20) des bzw. der Tassenstößel (8a, 8c) gegenüber der Längsmittelachse (23) des bzw. der betreffenden Ventile (3, 5) seitlich versetzt ist bzw. sind.

## Revendications

1. Moteur à combustion interne à quatre temps équipé de trois soupapes d'admission ou de trois soupapes d'échappement ou de trois soupapes d'admission et de trois soupapes d'échappement par cylindre, comprenant un premier arbre à cames pour les soupapes d'admission et un second arbre à cames pour les soupapes d'échappement dont les cames agissent sur les soupapes par l'intermédiaire de poussoirs à cloche, caractérisé en ce qu'au moins l'axe longitudinal médian (19) du poussoir à cloche (8b) associé à la soupape médiane (4) des trois soupapes d'admission et/ou des trois soupapes d'échappement (3, 4, 5) traverse le plan (22) passant par l'axe de rotation (21) de l'arbre à cames considéré (14), à angle droit par rapport audit axe longitudinal médian (19), à une distance (a) de l'axe de rotation (21) de l'arbre à cames (14).

2. Moteur à combustion interne à quatre temps selon la revendication 1, caractérisé en ce que les axes longitudinaux médians (18, 20) des deux poussoirs à cloche (8a, 8c) associés aux deux soupapes extérieures (3, 5) des trois soupapes d'admission et/ou d'échappement (3, 4, 5) traversent ledit plan (22) également à une distance (þ), mais de l'autre côté de l'axe de rotation de l'arbre à cames (14).

3. Moteur à combustion interne à quatre temps selon l'une des revendications 1 ou 2, caractérisé en ce que l'axe longitudinal médian ou les axes longitudinaux médians (18, 20) du et respectivement des poussoir(s) à cloche (8a, 8c) est et respectivement sont décalé(s) latéralement par rapport à l'axe longitudinal médian (23) de la et respectivement des soupape(s) correspondante(s) (3, 5).

## Claims

1. Four-stroke internal combustion engine which comprises either three inlet valves or three outlet valves or three inlet and three outlet valves per cylinder, with a first cam shaft for the inlet valves and a second cam shaft for the outlet valves, the tams of said cam shafts acting upon the valves via cup-shaped tappets, characterized in that at least the longitudinal middle axis (19) of the tappet (8b) cooperating with the intermediate valve (4) of the three inlet and/or outlet valves (3, 4, 5) penetrates the plane (22) placed through the axis of rotation (21) of the respective cam shaft (14) at right angle to said longitudinal middle axis (19) at a distance (a) from the axis of rotation (21) of the cam shaft (14).

2. Four-stroke internal combustion engine according to claim 1, characterized in that the longitudinal middle axes (18, 20) of the two tappets (8a, 8c) which cooperate with the outer valves (4, 5) of the three inlet and/or outlet valves (3, 4, 5) penetrate said plane (22) likewise at a distance (b) but on the other side of the axis of rotation of the cam shaft (14).

3. Four-stroke internal combustion engine according to claim 1 or 2, characterized in that the longitudinal middle axis or axes (18, 20) of the tappet or tappets (8a, 8c) is or are laterally displaced from the longitudinal middle axis (23) of the respective valve or valves (3, 5).
